# FASCICULE DE BREVET EUROPEEN

(11) **EP 0 921 603 B1**
(45) Date de publication et mention de la délivrance du brevet: **28.02.2007**
(21) Numéro de dépôt: 98420179.8
(22) Date de dépôt: 09.10.1998
(51) Int. Cl.: H01R 13/56, H01R 13/658

(54) **Prise murale au moins partiellement blindée, et procédé de raccordement d'un câble électrique sur cette prise**
Mindestens teilweise abgeschirmte Wandsteckdose und Verfahren zum Anschluss eines elektrischen Kabels
Wall socket at least partially shielded and process of connecting an electrical cable

(30) Priorité: 15.10.1997 FR 9713136
(43) Date de publication de la demande: 09.06.1999
(73) Titulaire: POUYET S.A., 94207 Ivry sur Seine (FR)
(72) Inventeur: Imberlin, Alain, 91410 Dourdan (FR)
(74) Mandataire: Vuillermoz, Bruno

(56) Documents cités:
- WO-A-89/04561
- GB-A- 2 181 607

## Description

La présente invention se rapporte à une prise murale qui est au moins partiellement blindée, typiquement une prise téléphonique ou informatique pour débits élevés. Elle se rapporte aussi à un procédé de raccordement d'un câble électrique blindé sur cette prise.

Une prise murale est décrite dans le document WO 89/0561.

Ces prises murales possèdent une embouchure femelle qui est prévue pour recevoir une prise mâle conjuguée, et elles reçoivent, sur leur partie arrière ou sur leurs parties latérales, un câble blindé, dont le blindage, ou « écran », est le plus souvent constitué par une tresse de masse, ce câble blindé comportant une ou plusieurs paires contenues dans une gaine diélectrique.

La présence de cette gaine diélectrique limite beaucoup le rayon de courbure que l'on peut conférer au câble, de sorte que selon que le câble doit arriver par le haut, par le bas, par l'un ou l'autre côté, ou par l'arrière de la prise, on est amené à concevoir des modèles de prise adaptés en conséquence, ce qui est très pénalisant en prix de revient ainsi qu'en coût de gestion des stocks.

L'invention vise à remédier à cet inconvénient. Elle se rapporte à cet effet à une prise murale au moins partiellement blindée, caractérisée en ce qu'elle comporte, en arrière de son embouchure de réception d'une fiche conjuguée, un capot métallique ou métallisé amovible auquel est fixé un morceau de tube métallique souple, ce morceau de tube métallique s'étendant vers l'extérieur de ce capot jusqu'à une extrémité libre par laquelle un câble blindé peut être introduit, son autre extrémité étant solidarisée au capot autour d'un orifice de ce dernier, l'ouverture de cet orifice étant suffisante pour être traversée par les fils du câble blindé qui sont à connecter dans cette prise, et le diamètre de ce tube métallique souple étant suffisant pour lui permettre de livrer passage au câble et d'être ensuite serré sur ce câble et son blindage pour assurer la continuité d'écran.

A noter que l'on entend ici par l'expression « tube métallique » aussi bien un tube en métal proprement dit qu'un tube en un autre matériau souple (matière plastique souple, caoutchouc, élastomère,...) mais métallisé sur au moins une génératrice de sa surface interne.

Préférentiellement, ce tube métallique souple est une tresse de masse présentant une élasticité transversale, le diamètre de cette tresse étant préférentiellement tel que, compte tenu de son élasticité transversale, cette dernière voit, lors de l'introduction de ce câble blindé, son diamètre augmenter pour permettre le passage du câble puis rétrécir suffisamment pour qu'elle vienne enserrer étroitement ce câble.

De la sorte, il devient maintenant possible de connecter à cette prise un câble blindé qu'elle que soit l'orientation selon laquelle il arrive sur la prise.

L'invention se rapporte aussi à un procédé de branchement d'un câble blindé sur cette prise, ce procédé se caractérisant par les opérations suivantes :
- on commence par enfiler l'extrémité libre du câble dans le tube métallique souple du capot jusqu'à venir traverser totalement ce tube;
- le câble doit être dégainé pour mettre à nu une longueur de sa propre tresse de masse ou écran qui est au moins égale à celle du tube du capot;
- cet écran est alors retroussé sur le câble lui-même ;
- on raccorde alors les différentes paires du câble à l'intérieur de la prise ;
- le capot est ensuite ramené sur la prise en faisant glisser le tube souple par dessus l'écran ou tresse retroussé jusqu'à venir fixer ce capot sur la prise;
- on peut alors soit laisser l'ensemble dans cette position correspondant à une arrivée tout droit par l'arrière, ou bien on peut orienter à loisir le câble pour une arrivée à gauche, à droite, par le haut, par le bas, ou autre.
Préférentiellement, en fin de montage, le tube métallique souple est serré sur le câble grâce à un collier.

L'invention sera bien comprise, et ses avantages et diverses caractéristiques ressortiront mieux, lors de la description suivante d'un exemple non limitatif de réalisation, en référence au dessin schématique annexé dans lequel :
- Figure 1 est une vue en perspective du capot métallique amovible tel qu'il est prêt à être fixé sur l'arrière de la prise.
- Figure 2 est une vue selon la direction F de Figure 1.
- Figure 3 montre, selon une vue simplifiée, comment on utilise ce capot pour brancher un câble blindé et multipaires dans cette prise.
- Figure 4 est une vue plus complète, en perspective avec arrachement partiel, de la prise et du câble monté tel que montré plus grossièrement en Figure 3.
- Figures 5 et 6 sont des vues semblables à Figure 4, mais montrant comment cette prise est utilisée lorsque le câble arrive selon d'autres orientations sur l'arrière de la prise.

En se référant aux figures 1 à 4, il s'agit d'une prise murale 1 (figure 4) dont l'embouchure 2 est destinée à recevoir une fiche mâle complémentaire 3.

Dans l'exemple représenté, il s'agit précisément d'une prise 1 et d'une fiche 3 de type «jack-modulaire» («modular-Jack»), toutes deux utilisées dans les installations téléphoniques ou informatiques. Cette fiche est par exemple connectée à un combiné téléphonique (non représenté).

Cette prise est prévue pour passer des débits élevés, et elle doit en conséquence être blindée pour éviter les pertes et les phénomènes de paradiaphonie.

Pour amener ou extraire les informations sur cette prise, et donc pour réaliser l'installation et le branchement de celle-ci sur le réseau téléphonique ou informatique, il est nécessaire de la brancher à demeure sur un câble téléphonique ou informatique 4.

Ce câble 4 est un câble blindé qui comporte une gaine plastique souple de protection 5, qui entoure une tresse de masse tubulaire 6, elle-même contenant les paires téléphoniques ou informatiques 7.

Selon les installations, le câble 4 est amené à arriver sur l'arrière ou sur le côté de la prise selon des directions qui peuvent être très différentes.

Sur la figure 4, il arrive tout droit sur l'arrière de la prise mais, selon la conception particulière de l'installation, il peut très bien arriver du côté droit de cette prise (figure 5), ou bien du côté gauche, ou bien par le haut (figure 6), ou bien par le bas.

Si l'on veut éviter d'avoir à courber le câble, ce qui n'est souvent pas possible en raison de l'encombrement disponible, il faut théoriquement prévoir autant de prises adaptées à chaque cas de figure. C'est précisément ce que la présente invention permet d'éviter.

Il est prévu pour cette prise un capot arrière (8), métallique et amovible, qui se fixe sur la prise au moyen de profils de clipsage 9.

Sur ce capot est fixé, ici par sertissage au moyen de deux oreilles repliées 10, 11, un morceau de tresse de masse tubulaire 12, dirigé vers l'extérieur comme représenté et dont l'extrémité 13 fixée au capot 8 entoure un perçage circulaire 14 de ce capot. Cette tresse de masse 12 présente une élasticité dans le plan transversal et son diamètre peut donc être agrandi à force pour ensuite venir se rétrécir à nouveau.

Le diamètre du trou 14 est suffisant pour laisser passer l'ensemble 7 des paires à connecter, et celui de la tresse 12 est suffisamment inférieur à celui du câble 4 pour que, après y avoir introduit le câble 4 comme schématisé en Figure 3, cette tresse vienne, en raison de son élasticité, enserrer étroitement ce câble.

La longueur du morceau de tresse 12 est par exemple de l'ordre de quelques centimètres.

Cette prise, et son capot 8, s'utilisent de la façon suivante (figures 3 à 6) :

On commence (figure 3) par enfiler l'extrémité libre du câble 4 dans la tresse élastique 12 du capot 8, jusqu'à venir traverser totalement cette tresse.

Le câble 4 doit être dégainé pour mettre à nu une longueur de sa propre tresse de masse ou écran 6 qui est au moins égale à celle de la tresse 12 du capot 8.

L'écran 6 est alors retroussé sur le câble 4 lui-même (figure 4).

On raccorde alors les différentes paires 7 du câble 4 à l'intérieur de la prise au moyen de leurs contacts autodénudants (ou « I.D.C.) respectifs 15, en choisissant pour ceci la rangée supérieure ou la rangée supérieure de contacts IDC 15 en fonction de la direction d'arrivée du câble (figures respectives 4, 5, ou 6).

Le capot 8 est alors ramené sur la prise en faisant glisser la tresse 12 par dessus l'écran ou tresse retroussé 6 jusqu'à ce que ce capot soit bien fixé sur la prise.

La tresse 12 est alors encore plus positivement serrée sur le câble 4 grâce à un collier 13.

La continuité de masse est assurée par le fait que la tresse 12 enserre alors étroitement la partie dégagée de la gaine métallique de masse 6 du câble 4.

On peut alors soit laisser, selon Figure 4, l'ensemble dans cette position correspondant à une arrivée tout droit par l'arrière, ou bien (figures 5 et 6) on peut orienter à loisir le câble 4 pour une arrivée à gauche (figure 5), par le haut (figure 6), ou autre. Les seuls éléments que l'on recourbe alors sont les fils dégagés 7 et la tresse tubulaire 12, ce qui ne pose aucun problème.

Comme il va de soi, l'invention n'est pas limitée à l'exemple de réalisation qui vient d'être décrit. C'est ainsi par exemple que le capot 8 pourrait être un capot plastique métallisé, que la tresse métallique 12 pourrait être fixée sur ce capot autrement que par sertissage, et que cette tresse métallique pourrait être remplacée par un tube métallique souple non nécessairement constitué par une tresse.

## Revendications

1. Prise murale au moins partiellement blindée, **caractérisée en ce qu'**elle comporte, en arrière de son embouchure (2) de réception d'une fiche conjuguée (3), un capot métallique ou métallisé (8) amovible auquel est fixé un morceau (12) de tube métallique souple, ce morceau de tube métallique s'étendant vers l'extérieur de ce capot jusqu'à une extrémité libre (16) par laquelle un câble blindé (4) peut être introduit, son autre extrémité (13) étant solidarisée au capot autour d'un orifice (14) de ce dernier, l'ouverture de cet orifice (14) étant suffisante pour être traversée par les fils (7) du câble blindé qui sont à connecter dans cette prise, et le diamètre de ce tube métallique souple (12) étant suffisant pour lui permettre de livrer passage au câble (4) et d'être ensuite serré sur ce câble et son blindage (6) de façon à assurer la continuité d'écran.

2. Prise murale selon la revendication 1, **caractérisée en ce que** ce tube métallique souple (12) est une tresse de masse présentant une élasticité transversale.

3. Prise murale selon la revendication 2, **caractérisée en ce que** le diamètre de cette tresse (12) est tel que, compte tenu de son élasticité transversale, cette dernière voit, lors de l'introduction de ce câble blindé (4), son diamètre augmenter pour permettre le passage du câble (4) puis rétrécir suffisamment pour qu'elle vienne enserrer étroitement ce câble.

4. Prise selon l'une des revendications 1 à 3, **caractérisée en ce que** ce tube métallique souple (12) est fixé sur ce capot (8) par sertissage.

5. Prise selon la revendication 4, **caractérisé en ce que** ce sertissage est réalisé par repliement de deux oreilles (10, 11), prévues en conséquence, de ce capot (8).

6. Prise selon l'une des revendications 1 à 5, **caractérisée en ce que** ledit tube (12), au lieu d'être un tube en métal proprement dit, est un tube en un autre matériau souple mais métallisé sur au moins une génératrice de sa surface interne.

7. Procédé de raccordement d'un câble électrique blindé sur une prise selon l'une des revendications 1 à 6, **caractérisé par** les opérations suivantes :
• on commence par enfiler l'extrémité libre du câble (4) dans le tube métallique souple (12) du capot (8), jusqu'à venir traverser totalement ce tube (12);
• le câble (4) doit être dégainé pour mettre à nu une longueur de sa propre tresse de masse ou écran (6) qui est au moins égale à celle du tube (12) du capot (8);
• cet écran ou tresse (6) est alors retroussé sur le câble (4) lui-même ;
• on raccorde les différentes paires (7) du câble (4) à l'intérieur de la prise ;
• le capot (8) est ensuite ramené sur la prise en faisant glisser le tube souple (12) par dessus l'écran ou tresse retroussé (6) jusqu'à venir fixer ce capot sur la prise;
• selon la configuration souhaitée, soit on laisse alors l'ensemble dans cette position correspondant à une arrivée tout droit par l'arrière, soit on oriente à loisir le câble (4) pour une arrivée à gauche, à droite, par le haut, par le bas, ou autre.

8. Procédé selon la revendication 7, **caractérisé en ce que**, en fin de montage, le tube métallique souple (12) est positivement serré sur le câble (4) grâce à un collier (13).

## Claims

1. A wall socket at least partially shielded, **characterised in that** it comprises, at the rear of opening (2) for accommodating a mating connector (3), a detachable metal or metallised cover (8) to which a piece of flexible metal tube (12) is fixed, this piece of metal tube extending towards the outside of the cover as far as one free end (16) via which a shielded cable (4) can be inserted, its other end (13) being attached to the cover around an orifice (14) in the latter, the opening of this orifice (14) being sufficient to let through the conductors (7) of the shielded cable that are to be connected inside this socket and the diameter of flexible metal tube (12) being sufficient to enable it to let through cable (4) and then be crimped onto this cable and its shielding (6) in order to ensure continuity of the shield.

2. A wall socket as claimed in claim 1, **characterised in that** flexible metal tube (12) is a transversely elastic earth braid.

3. A wall socket as claimed in claim 2, **characterised in that** the diameter of this braid (12) is such that, given its transverse elasticity, when shielded cable (4) is inserted, its diameter increases in order to let cable (4) through and then shrinks sufficiently for it to firmly grip the cable.

4. A socket as claimed in any of claims 1 to 3, **characterised in that** flexible metal tube (12) is fixed to cover (8) by crimping.

5. A socket as claimed in claim 4, **characterised in that** this crimping is obtained by folding two lugs (10, 11) of cover (8) provided for this purpose.

6. A socket as claimed in any of claims 1 to 5, **characterised in that** said tube (12), rather than being a metal tube, is a tube made of a different, but metallised, materiel over at least one generating line of its inner surface.

7. A process of connecting a shielded electrical cable to a socket as claimed in any of claims 1 to 6, **characterised by** the following operations:
- one starts by threading the free end of cable (4) through flexible metal tube (12) of cover (8) until it passes completely through tube (12);
- the sheath of cable (4) is stripped in order to expose a length of its own earth braid or shield (6) that is at least equal to that of tube (12) of cover (8);
- this shield or braid (6) is then pushed back onto the actual cable (4);
- the various pairs (7) of cable (4) are connected inside the socket;
- cover (8) is then reattached to the socket by sliding flexible tube (12) over pushed- back shield or braid (6) far enough to fix the cover to the socket;
- depending on the desired configuration, one either leaves the assembly in this position which corresponds to straight cable entry from the rear or cable (4) is oriented as required for left-hand, right-hand, top or bottom or a different type of cable entry.

8. A process as claimed in claim 7, **characterised in that**, after assembly, flexible metal tube (12) is positively gripped on cable (4) by clip (13).

## Patentansprüche

1. Mindestens teilweise abgeschirmte Wandsteckdose, **dadurch gekennzeichnet, dass** sie hinter ihrer Aufnahmemündung (2) einen gekoppelten Stecker (3), eine Haube aus Metall oder metallisierte abnehmbare Haube (8) aufweist, an der ein Stück (12) biegsames Metallrohr befestigt ist, wobei sich dieses Metallrohrstück aus dieser Haube nach außen bis zu einem freien Ende (16) erstreckt, durch das ein abgeschirmtes Kabel (4) eingeführt werden kann, wobei das andere Ende (13) fest mit der Haube um eine Öffnung (14) dieser Letzteren verbunden ist, wobei die Weite dieser Öffnung (14) ausreicht, um von den Leitern (7) des abgeschirmten Kabels, die in dieser Steckdose anzuschließen sind, durchquert zu werden, und wobei der Durchmesser dieses biegsamen Metallrohrs (12) ausreicht, um es ihm zu erlauben, das Kabel (4) durchzulassen und dann auf diesem Kabel und seiner Abschirmung (6) so festgezogen zu werden, dass die Abschirmungskontinuität sichergestellt ist.

2. Wandsteckdose nach Anspruch 1, **dadurch gekennzeichnet, dass** dieses biegsame Metallrohr (12) ein Masseband ist, das eine Querelastizität aufweist.

3. Wandsteckdose nach Anspruch 2, **dadurch gekennzeichnet, dass** der Durchmesser dieses Bands (12) derart ist, dass beim Einführen des abgeschirmten Kabels (4) sein Durchmesser aufgrund seiner Querelastizität zunimmt, um das Durchgehen des Kabels (4) zu erlauben, und sich dann ausreichend zusammenzuziehen, um das Kabel eng zu umspannen.

4. Steckdose nach einem der Ansprüche 1 bis 3, **dadurch gekennzeichnet, dass** dieses biegsame Metallrohr (12) an dieser Haube (8) durch Falzen befestigt ist.

5. Steckdose nach Anspruch 4, **dadurch gekennzeichnet, dass** dieses Falzen durch Zurückfalten von zwei Ohren (10, 11) dieser Haube (8), die entsprechend vorgesehen sind, ausgeführt wird.

6. Steckdose nach einem der Ansprüche 1 bis 5, **dadurch gekennzeichnet, dass** das Rohr (12) anstatt aus eigentlichem Metall zu bestehen, ein Rohr aus einem anderen biegsamen Werkstoff ist, der aber mindestens auf einer Mantellinie seiner Innenfläche metallisiert ist.

7. Verfahren zum Anschließen eines abgeschirmten Stromkabels an einer Steckdose nach einem der Ansprüche 1 bis 6, **gekennzeichnet durch** die folgenden Operationen:
• zuerst Einfügen des freien Endes des Kabels (4) in das biegsame Metallrohr (12) der Haube (8), bis dieses Rohr (12) ganz durchquert ist,
• Abmanteln des Kabels (4), um eine Länge seines eigenen Massebands oder seiner Abschirmung (6), die mindestens gleich der Länge des Rohrs (12) der Haube (8) ist, freizulegen,
• Umstülpen der Abschirmung oder des Bands (6) auf das Kabel (4) selbst,
• Anschließen der verschiedenen Leiter (7) des Kabels (4) im Inneren der Steckdose,
• Wiederanbringen der Haube (8) auf der Steckdose, indem man das biegsame Rohr (12) über die umgestülpte Abschirmung oder das umgestülpte Band (6) schiebt, bis diese Haube auf der Steckdose befestigt wird,
• je nach erwünschter Konfiguration, entweder Belassen der Einheit in dieser Position, die einer Zuführung gerade von der Rückseite entspricht, oder Ausrichten des Kabels (4) nach Belieben für eine Zuführung von links, rechts, oben, unten oder anders.

8. Verfahren nach Anspruch 7, **dadurch gekennzeichnet, dass** das biegsame Metallrohr (12) am Ende der Installation bündig auf dem Kabel (4) durch eine Schelle (13) festgezogen wird.
